# FASCICULE DE BREVET EUROPEEN

(11) **EP 0 549 435 B1**
(45) Date de publication et mention de la délivrance du brevet: **16.07.1997**
(21) Numéro de dépôt: 92403468.9
(22) Date de dépôt: 21.12.1992
(51) Int. Cl.: G07B 17/02

(54) **Dispositif de suivi statistique du trafic postal pour système électronique d'affranchissement**
Einrichtung zur statistischen Erfassung des Postverkehrs für elektronisches Frankiersystem
Statistical mail tracking apparatus for an electronic franking system

(30) Priorité: 20.12.1991 FR 9115906
(43) Date de publication de la demande: 30.06.1993
(73) Titulaire: NEOPOST INDUSTRIE, F-92220 Bagneux (FR)
(72) Inventeur: Lecarpentier, Marc, F-92160 Antony (FR)
(74) Mandataire: Joly, Jean-Jacques

(56) Documents cités:
- EP-A- 0 207 492
- EP-A- 0 209 392
- EP-A- 0 285 956
- EP-A- 0 328 059
- FR-A- 2 626 995
- GB-A- 2 032 224
- US-A- 4 319 328
- US-A- 4 941 091

## Description

L'invention concerne les sytèmes électroniques d'affranchissement, et plus particulièrement le suivi statistique du trafic postal (cf. p. ex. EP-A-0 328 059).

Elle s'applique en particulier aux systèmes électroniques d'affranchissement qui sont en liaison avec un centre d'autorisation chargé de la surveillance et, dans certains cas, du rechargement en fonds des systèmes électroniques d'affranchissement qui lui sont rattachés.

Différents dispositifs de rechargement en fonds, à partir d'un centre d'autorisation, des sytèmes électroniques d'affranchissement ont été réalisés qui assurent que les rechargements en fonds ne puissent être réalisés frauduleusement ou accidentellement. Un tel dispositif est connu par exemple par le brevet français n° 8605588 et la demande de brevet européen n° 0207492 qui décrivent respectivement un module électronique de sécurité et une carte à puce permettant l'échange d'informations entre un système électronique d'affranchissement et un centre d'autorisation, en vue principalement de permettre le rechargement en fonds du système électronique.

Dans une variante décrite dans le brevet français n° 8510081, le module précité est remplacé par une ligne téléphonique qui transmet des informations dans les deux sens, ces informations étant convenablement cryptées pour éviter toute erreur ou fraude.

Le module ou la ligne téléphonique permettent avantageusement, d'une part, l'envoi de directives du centre d'autorisation aux systèmes électroniques d'affranchissement et, d'autre part, le transfert de relevés statistiques d'une mémoire du système d'affranchissement vers le centre d'autorisation. Ces directives comprennent en particulier des consignes visant à définir les conditions de réalisation de relevés statistiques destinés à mieux cerner, de la part de l'administration postale, l'exploitation des systèmes électroniques d'affranchissement. Il est connu du document EP 0 207 492 qui montre une première zone mémoire pour recevoir un compteur statistique et deux secondes zones mémoires pour enregistrer les valeurs limites (fourchette) d'une plage de tri que ces consignes portent sur le nombre, la capacité et la fréquence des relevés de compteurs statistiques situés dans ladite mémoire d'un système électronique d'affranchissement. Le nombre de compteurs statistiques est notamment fonction des tarifs d'affranchissement, chaque compteur étant associé à une fourchette de valeurs d'affranchissement.

Or, l'information obtenue à partir de ces compteurs statistiques ne permet pas à l'administration postale de reconstituer le trafic postal correspondant aux différents systèmes électroniques d'affranchissement pour un mode d'envoi ou une catégorie de courrier spécifique.

Un but de la présente invention est de réaliser un dispositif permettant un suivi statistique du trafic postal pour un système électronique d'affranchissement fournissant une ventilation détaillée en fonction d'un mode d'envoi ou d'une catégorie de courrier spécifique.

A cet effet, l'invention a pour objet un dispositif de suivi statistique selon la revendication 1.

Ce dispositif permet de disposer, en choisissant comme uniques critères de tri, des valeurs d'affranchissement, d'un système particulièrement simple et souple pour identifier un mode d'envoi ou une catégorie de courrier d'une part, et pour établir une facturation détaillée de consommation postale d'autre part.

En pratique, une huitaine de compteurs statistiques seront suffisants pour identifier les modes d'envoi ou les catégories de courrier habituellement utilisés.

Avantageusement, chaque compteur statistique comptabilisera, par incrémentation, le nombre de plis affranchis ainsi que le montant des affranchissements correspondant à ces plis.

De préférence chaque compteur statistique occupe sept octets dans la zone sauvegardée de mémoire vive, trois octets étant affectés à la comptabilisation du nombre d'affranchissement et quatre octets étant affectés au montant des affranchissements pour le mode d'envoi ou la catégorie de courrier spécifique au compteur statistique concerné. Ceci permet de comptabiliser jusqu'à un million de cycles d'affranchissement pour un montant d'un million de francs d'affranchissement. Chaque compteur statistique peut être associé à huit critères de tri différents, correspondant par exemple à des valeurs d'affranchissement, étant entendu qu'un même critère de tri ne peut être utilisé par deux compteurs statistiques différents.

Les valeurs de critères de tri, caractéristiques des modes d'envoi ou des catégories de courrier sont transmises par le centre d'affranchissement aux systèmes électroniques d'affranchissement soit à travers un module électronique, qui est transporté entre le centre d'affranchissement et l'emplacement de chaque système électronique d'affranchissement, soit au travers d'une ligne téléphonique que relie le centre d'autorisation et les systèmes électroniques d'affranchissement.

Inversement, les valeurs des compteurs statistiques sont transmises par chaque système électronique d'affranchissement au centre d'autorisation au travers du module électronique ou de la ligne téléphonique.

De préférence, les compteurs statistiques et les critères de tri liés à l'affranchissement feront partie du contenu des messages électroniques échangés entre le centre d'autorisation et les systèmes électroniques d'affranchissement au moment du rechargement en fonds de ces derniers. Il est entendu que les critères de tri, pour un système électronique d'affranchissement, pourront être modifiés à chaque échange d'information entre le centre d'autorisation et le système électronique d'affranchissement

La solution présentée ci-dessus présente l'avantage d'être simple, souple et de mettre beaucoup de valeurs d'affranchissement en surveillance, ce qui permet d'affiner les statistiques. Du fait que certains modes d'envoi ou catégories de courrier n'utilisent pas des valeurs d'affranchissement en nombre égal, la zone sauvegardée de la partie vive de la mémoire sera subdivisée en registres accessibles par un index pour optimiser son taux d'occupation. Chaque registre référencera un compteur statistique particulier et sera associé à un nombre minimal de critères de tri effectivement utilisé par le compteur statistique. Dans cette optique, un message électronique transitant entre le centre d'autorisation et un système électronique d'affranchissement aura un format comportant outre les octets classiques dédiés aux informations d'identification et à celles concernant l'état du crédit, une pluralité d'octets supplémentaires dédiés aux informations relevant des critères de tri sous la forme suivante :
- octet d'identification du registre associé au premier compteur statistique
   - octets relatifs à un ou plusieurs critères de tri associés au premier compteur statistique
   - octet d'identification du registre associé au second compteur statistique
- octets relatifs à un ou plusieurs critères de tri associés au second compteur statistique etc...

En pratique, les systèmes électroniques d'affranchissement en service sont munis de deux mémoires vives secourues, chacune ayant une capacité de 128 octets. Ces deux mémoires vives seront doublées pour prendre en compte les compteurs statistiques et les critères de tri.

En prenant un bloc de M octets pour installer les compteurs statistiques, il est possible de définir le nombre maximal de compteurs statistiques disponibles par la relation:$\text{nombre de compteurs maximal = M/7,}$
- soit pour un bloc de 128 octets, 18 critères statistiques disponibles.
   De même en prenant un bloc de M octets pour installer les critères de tri, il est possible de définir le nombre maximal de critères de tri disponibles par la relation :
   nombre de critères de tri = 1/2 (M - nombre de compteurs statistiques)
   - soit pour un bloc de 128 octets et pour
      - 18 compteurs statistiques → 55 critères de tri
      - 15 compteurs statistiques → 56 critères de tri
      - 10 compteurs statistiques → 59 critères de tri etc...

L'invention est de mise en oeuvre très simple et économique et peut s'appliquer aux systèmes électroniques d'affranchissement déjà en service moyennant une modification peu onéreuse.

## Revendications

1. Un dispositif de suivi statistique du trafic postal, pour système électronique d'affranchissement de courrier, comprenant une mémoire utilisée pour l'enregistrement de relevés statistiques, une partie sauvegardée de cette mémoire comprenant au moins une première zone mémoire pour l'enregistrement d'un compteur statistique et une pluralité de secondes zones mémoire, associées à ladite première zone mémoire, pour l'enregistrement d'une pluralité de critères de tri, caractérisé en ce que chacun de ces critères de tri correspond à une valeur déterminée d'affranchissement surveillée d'un mode d'envoi de courrier ou d'une catégorie de courrier spécifique comportant chacun plusieurs valeurs d'affranchissement surveillées, de manière à comptabiliser, dans ledit compteur statistique, le nombre des affranchissements réalisé par le système électronique d'affranchissement et correspondant auxdites valeurs d'affranchissement surveillées, et le montant total d'affranchissement pour le mode d'envoi de courrier ou la catégorie de courrier spécifique.

2. Le dispositif selon la revendication 1, agencé pour recevoir un message électronique comportant des octets d'informations de consigne relatifs à des relevés statistiques, et dans lequel ladite mémoire est subdivisée en zones mémoire sélectivement adressables, caractérisé en ce que ledit message électronique comporte en outre des octets supplémentaires relatifs, pour chaque mode d'envoi ou catégorie de courrier spécifique, à :
- un code identifiant une première zone de la mémoire,
- une ou plusieurs valeurs d'affranchissement surveillées du mode d'envoi de courrier ou de la catégorie de courrier spécifique,
et en ce que le dispositif de suivi statistique est agencé pour écrire successivement, dans lesdites zones mémoire de la mémoire, les une ou plusieurs valeurs d'affranchissement desdits octets supplémentaires à partir des codes identifiant les premières zones mémoire.

3. Le dispositif selon la revendication 1, dans lequel un compteur statistique occupe sept octets dans la zone sauvegardée de la partie vive de la mémoire, trois octets étant affectés à l'incrémentation du nombre d'affranchissement et quatre octets étant affectés à l'incrémentation du montant d'affranchissement pour le mode d'envoi ou la catégorie du courrier spécifique audit compteur statistique, et dans lequel chaque valeur d'affranchissement surveillée occupe deux octets dans la zone sauvegardée de la partie vive de la mémoire.

## Patentansprüche

1. Vorrichtung zur statistischen Erfassung des Briefverkehrs für ein elektronisches Brieffrankiersystem, mit einem für die Speicherung von statistischen Daten verwendeten Speicher, wobei ein geschützter Bereich dieses Speichers mindestens eine erste Speicherzone zur Aufnahme eines statistischen Zählers und mehrere zweite Speicherzonen besitzt, die der ersten Speicherzone zugeordnet sind und mehrere Auswahlkriterien speichern, dadurch gekennzeichnet, daß jedes dieser Auswahlkriterien einem bestimmten überwachten Frankierwert einer speziellen Briefversendungsart oder einer speziellen Briefkategorie mit je mehreren überwachten Frankierwerten entspricht, so daß in dem statistischen Zähler die Anzahl von Frankiervorgängen des elektronischen Frankiersystems entsprechend den überwachten Frankierwerten und der gesamte Portobetrag für die spezielle Briefversendungsart oder Briefkategorie erfaßt wird.

2. Vorrichtung nach Anspruch 1, die zum Empfang einer elektronischen Nachricht in Form von Informationsbytes für Weisungen bezüglich der statistischen Erfassungen eingerichtet ist und deren Speicher in selektiv adressierbare Speicherzonen unterteilt ist, dadurch gekennzeichnet, daß die elektronische Nachricht außerdem zusätzliche Bytes enthält, die für jede spezifische Versendungsart oder Briefkategorie
- einen Kode zur Identifizierung einer ersten Zone des Speichers,
- einen oder mehrere überwachte Frankierwerte der spezifischen Briefversendungsart oder Briefkategorie betreffen, und daß die Vorrichtung zur statistischen Erfassung so ausgebildet ist, daß nacheinander in die Zonen des Speichers der eine oder die mehreren Frankierwerte der zusätzlichen Bytes ausgehend von den die ersten Speicherzonen identifizierenden Kodes eingeschrieben werden.

3. Vorrichtung nach Anspruch 1, bei der ein statistischer Zähler sieben Bytes in der geschützten Zone des Arbeitsspeichers besitzt, von denen drei der Inkrementierung der Anzahl von Frankiervorgängen und vier Bytes der Inkrementierung des Portobetrags für die diesem statistischen Zähler spezifische Versendungsart oder Briefkategorie zugeordnet sind, wobei jeder überwachte Portowert zwei Bytes in der geschützten Zone des Arbeitsspeichers einnimmt.

## Claims

1. Apparatus for statistically monitoring the flow of mail through an electronic postage meter system, the apparatus including a memory used for recording statistical readings, a saved portion of this memory comprising at least one first memory region for recording a statistics counter and a plurality of second memory regions, in association with said first memory region for recording a plurality of sorting criteria, characterized in that each one of these sorting criteria corresponds to a determined checked postage value of a specific category of mail or mode of posting each comprising a plurality of determined checked postage values, so as to count, in said statistics counter, the number of the franking operations performed by the electronic postage meter system and corresponding to said checked postage values, and the aggregate postage amount for the specific category of mail or mode of posting.

2. Apparatus according to claim 1, organized so as to receive an electronic message comprising data bytes relative to statistical readings, and in which said memory is subdivided in memory regions that are selectively addressable, characterized in that said electronic message further comprises, for each specific mode of posting or category of mail, additional bytes relative to:
- a code identifying a first memory region,
- one or more checked postage values of the specific category of mail or mode of posting,
and in that the apparatus for the statistical monitoring is organized so as to write successively, in said memory regions of the memory, one or more postage values for said additional bytes from the codes identifying the first memory regions.

3. The apparatus according to claim 1, in which a statistics counter occupies seven bytes in the saved region of the read/write portion of the memory, three bytes being assigned to incrementing the number of franking operations, and four bytes being assigned to incrementing the postage value for the category of mail or mode of posting that is specific to said statistics counter, and in which each checked postage value occupies two bytes in the saved region of the read/write portion of the memory.
